# EUROPÄISCHE PATENTSCHRIFT

(11) **EP 1 495 818 B1**
(45) Veröffentlichungstag und Bekanntmachung des Hinweises auf die Patenterteilung: **24.05.2006**
(21) Anmeldenummer: 04090266.0
(22) Anmeldetag: 30.06.2004
(51) Int. Cl.: B21D 53/16, B21D 43/12

(54) **Verfahren und Vorrichtung zur Herstellung metallischer nichtrotationssymmetrischer Ringe**
Method and apparatus for manufacturing rotationally asymmetric metallic rings
Procédé et dispositif pour la fabrication d'anneaux métalliques sans symétrie de rotation

(30) Priorität: 08.07.2003 DE 10332069
(43) Veröffentlichungstag der Anmeldung: 12.01.2005
(73) Patentinhaber: Salzgitter Mannesmann GmbH, 38239 Salzgitter (DE)
(72) Erfinder: Stephan, Roland, 01589 Riesa (DE); Förster, Wilfried, Dr., 01609 Gröditz (DE)
(74) Vertreter: Meissner, Peter E.

(56) Entgegenhaltungen:
- DE-A- 10 134 776
- DE-C- 10 162 109
- US-A- 6 070 713
- PATENT ABSTRACTS OF JAPAN Bd. 009, Nr. 135 (M-386), 11. Juni 1985 (1985-06-11) -& JP 60 018241 A (MITSUBISHI HEAVY IND LTD), 30. Januar 1985 (1985-01-30)

## Beschreibung

Die Erfindung betrifft ein Verfahren zur Herstellung metallischer nichtrotationssymmetrischer Ringe gemäß dem Oberbegriff des Patentanspruches 1.

Aus der DE 101 34 776 A1 ist ein gattungsgemäßes Verfahren bekannt. Bei diesem Verfahren werden von einem warmgefertigten Rohr gleich breite Rohringe abgetrennt und allseits mechanisch bearbeitet. Die von der Rotationssymmetrie abweichende Form wird durch eine Kaltumformung des Kreisringes hergestellt. Zur Durchführung der Kaltumformung wird ein zwei Formbacken aufweisendes Formwerkzeug verwendet, dessen Innenkontur der Fertigkontur des nichtrotationssymmetrischen Ringes angenähert ist. Einzelheiten der Kaltumformung und der dafür verwendeten Vorrichtung sind nicht beschrieben.

Aufgabe der Erfindung ist es, ein Verfahren zur Herstellung metallischer nichtrotationssymmetrischer Ringe anzugeben, mit dem in einfacher Weise und mit hoher Taktrate die erforderliche Kaltumformung durchführbar ist

Diese Aufgabe wird ausgehend vom Oberbegriff in Verbindung mit den kennzeichnenden Merkmalen des Anspruches 1 gelöst. Vorteilhafte Weiterbildungen sowie eine Vorrichtung zur Durchführung des Verfahrens sind Gegenstand von Unteransprüchen.

Nach der Lehre der Erfindung wird bei der vorgeschalteten mechanischen Bearbeitung der Kreisring auf beiden Seiten, innen und außen, mit kantenverkürzenden Formelementen, vorzugsweise Radien und/oder Fasen, versehen und im Takt der zwei, sich ständig schließenden und wieder öffnenden, Formbacken dem Bereich zwischen den beiden Formbacken zugeführt. Nach dem Schließen der beiden Formbacken verbleiben diese für einen kurzen Moment in der "Geschlossen"-Position und nach dem Öffnen wird der nunmehr nichtrotationssymmetrische Ring aus dem Bereich der beiden Formbacken entfernt.

Diese Verfahrensweise hat den Vorteil, dass es ein einfaches Verfahren ist, und damit eine hohe Taktrate erzielt werden kann. Wie bekannt, neigen metallische, einer Kaltumformung unterworfene, Körper dazu nach Öffnen des Formwerkzeuges elastisch aufzuspringen. Dieser Effekt muss bei der Festlegung der Innenkontur der Formbacken berücksichtigt werden, um die Zielvorgabe der Fertigkontur für den nichtrotationssymmetrischen Ring innerhalb eines engen Toleranzfeldes fertigungssicher zu erreichen.

Zur Minderung dieses Effektes bleiben nach einem Merkmal dieser Erfindung die beiden Formbacken nach dem Schließen für einen kurzen Moment in der "Geschlossen"-Position. Dies hat die Wirkung, dass sich ein Teil, der bei der Kaltumformung verschobenen Kristallstrukturen, sozusagen "setzen" kann.

Vorzugsweise erfolgt die Kaltumformung in horizontaler Lage des Kreisringes. Dies erleichtert zum Einen die Zuführung und zum Anderen die Positionierung während der Kaltumformung.

Zur Minderung der Reibung zwischen den Innenkonturflächen der beiden Formbacken und der schmalen Mantelfläche des Kreisringes werden zumindest die Innenkonturflächen der beiden Formbacken laufend geschmiert.

Zur Durchführung der Kaltumformung wird eine Vorrichtung vorgeschlagen, die aus einem Rahmenbett besteht, in dem die zwei als flache Scheiben ausgebildeten Formbacken einander gegenüberliegend geführt hin und her bewegbar angeordnet sind. Für die Positionierung des Kreisringes wird ein endloses, sich im Fertigungstakt und quer zu den Formbacken bewegendes Transportband angeordnet, dessen Obertrum etwas unterhalb der beiden Formbacken verläuft.

Um eine Beschädigung des Transportbandes durch die beiden sich bewegenden Formbakken auszuschließen, beträgt der Abstand zwischen der Unterseite der beiden Formbacken und der Oberseite des Transportbandes mindestens 0,05 mm.

Dabei macht man sich folgenden Umstand zunutze. Die Kaltumformung des Kreisringes führt im Bereich der stärksten Umformung, das ist immer der Bereich, wo die Abweichung von der ursprünglichen Kreisringform am größten ist, zu leichten Aufwerfungen im jeweiligen Kantenbereich der beiden Stimflächen. Um diesen Effekt gering zu halten, wird der Kreisring bei der vorgeschalteten mechanischen Bearbeitung auf beiden Seiten, innen und außen, mit kantenverkürzenden Formelementen, vorzugsweise Radien und/oder Fasen, versehen. Der Betrag der Kantenverkürzung beträgt in Abhängigkeit von der Größe der Querschnittsfläche bis zu einem Millimeter. Die angearbeiteten Formelemente auf der Außenseite werden für den erforderlichen Abstand zwischen Formbacken und Transportband in der Weise genutzt, dass die Formbacke den auf dem Transportband ruhenden Kreisring an der Mantelfläche erfasst und die Erfassung aber erst im Abstand der Kantenverkürzung von der Auflageposition auf dem Transportband beginnt. Der Vorteil der erfindungsgemäßen Anordnung ist darin zu sehen, dass für die Formgebung während der Kaltumformung im Kantenbereich des mechanisch bearbeiteten Ringes ein direkter Kontakt zur Formbacke nicht erforderlich ist.

Die Zuführung der Kreisringe zu den Formbacken erfolgt durch Mitnehmerstifte, die senkrecht auf dem Transportband, in Transportrichtung gesehen, im Abstand voneinander angeordnet sind.

In bekannter Weise ist eine Vereinzelungsanlage dem Formwerkzeug vorgeschaltet. Diese besteht aus einer oben offenen, langsam rotierenden Trommel, die auf der Innenseite mit einem Schneckengang und einem Abweiser versehen ist. Von der Vereinzelungsstelle rutscht der Kreisring über einen Käfiggang, dessen Auslauf oberhalb des jeweiligen Mitnehmerstiftes mündet. Durch einfache sich im Takt bewegende Stopperstifte wird dafür gesorgt, dass am Ende des Käfigganges jeweils nur ein Ring positioniert wird, der ahschfießend taktweise den Mitnehmerstift umfassend auf das Transportband fällt.

Durch die taktweise Bewegung des Transportbandes wird der Kreisring dem Formwerkzeug zugeführt. Nach Beendigung der Kaltumformung und Öffnen der Formbacken fasst der Mitnehmerstift den nichtrotationssymmetrischen Ring und wirft diesen an der Umlenkstelle des Transportbandes ab.

Zur Sicherstellung der lagegenauen Positionierung der beiden aufeinander zulaufenden Formbacken sind beide Formbacken mit Zentriermitteln versehen. Vorzugsweise sind auf der Stirnfläche der einen Formbacke zwei dreieckige Spitzen angeordnet, die in entsprechend komplementär dazu ausgebildete Ausnehmungen in der anderen Formbacke eingreifen. Die Schenkel der Spitzen bzw. die Schenkel der Ausnehmungen übernehmen dabei die Zentrierfunktion.

Eingangs ist bereits auf den Effekt der Bildung von Aufwerfungen im Kantenbereich des kalt umgeformten Ringes hingewiesen worden. Diese Aufwerfungen kann man verkleinern, wenn man dem Formwerkzeug eine Presse mit einem ebenen Ober- und Unterstempel nach- schaltet.

Zwischen beide Stempel wird der nichtrotationssymmetrische Ring flach eingelegt und dann gepresst. Eine solche Presse kann dem Formwerkzeug nachgeschaltet oder integraler Bestandteil einer gemeinsamen Umformeinrichtung sein.

Der Vollständigkeit halber sei noch erwähnt, dass es alternativ zum Pressen auch möglich ist, nach der End-Wärmebehandlung der Ringe die Aufwerfungen teilweise oder ganz wegzuschleifen.

Weitere Merkmale, Vorteile und Einzelheiten der Erfindung ergeben sich aus der nachfolgenden Beschreibung von einem in einer Zeichnung dargestellten Ausführungsbeispiel.

Es zeigen:
- **Figur 1**: eine Längsansicht einer erfindungsgemäß ausgebildeten Vorrichtung,
- **Figur 2**: eine Draufsicht von Figur 1,
- **Figur 3**: einen Schnitt entlang A - A in Figur 2,
- **Figur 4, 5**: das Detail A in vergrößertem Maßstab,
- **Figur 6**: eine Vorderansicht eines Nockenringes.

**In Figur 1 und 2** sind in einer Längs- und Draufsicht eine erfindungsgemäß ausgebildete Vorrichtung dargestellt. Sie besteht aus zwei im Takt hin- und hergehenden Formbacken 1, 2, deren Innenkontur in etwa der Fertigkontur des herzustellenden nichtrotationssymmetrischen Ringes entspricht. Die Hin- und Her-Bewegung der Formbacken 1, 2 ist durch einen Doppelpfeil 3 gekennzeichnet. Unterhalb der Formbacken 1, 2 ist quer dazu ein endloses Transportband 4 angeordnet, das in beiden Endbereichen durch je eine Rolle 5, 6 umgelenkt wird. Auf der Oberseite des Transportbandes 4 sind in Längsrichtung gesehen etwa in der Mitte im Abstand voneinander Mitnehmerstifte 7 angeordnet.

Am hier rechtsseitigen Ende ist stark vereinfacht eine Zuführeinrichtung 8 vorgesehen, um die allseits mechanisch bearbeiteten Ringe 9 vereinzelt auf das Transportband 4 aufgeben zu können. Die Richtung der Bewegung des Transportbandes 4 ist durch einen Pfeil 10 gekennzeichnet

Das Verfahren der Kaltumformung läuft in der Weise ab, dass im Takt mittels der Zuführeinrichtung 8 jeweils ein mechanisch bearbeiteter Ring 9 auf das Transportband 4 aufgegeben wird und zwar so, dass ein Mitnehmerstift 7 in die Öffnung des am Ende der Zuführeinrichtung 8 liegenden Ringes 9 eintaucht und diesen mitnimmt. Durch die Bewegung des Transportbandes 4 wird mittels des jeweiligen Mitnehmerstiftes 7 der jeweilige Ring 9 in den Bereich der beiden sich im Takt hin und her bewegenden Formbacken 1, 2 transportiert.

**Figur 2** zeigt die lagegerechte Positionierung eines Ringes 9 zwischen den beiden hier geöffneten Formbacken 1, 2. Im nächsten Moment schließen die beiden Formbacken 1, 2 und formen den bislang kreisförmigen Ring 9 in einen nichtrotationssymmetrischen Ring, hier in Form eines Nocken 11, kalt um.

Bevor die Formbacken 1, 2 sich wieder öffnen, verharrt der Nocken 11 in der Zwangsposition, um das elastische Aufspringen zu regulieren.

Nach dem Öffnen der Formbacken 1, 2 wird der Nocken 11 taktweise weiter transportiert bis er am Ende des Transportbandes 4 in einen Behälter 12 abgeworfen wird.

In den **Figuren 3 - 5** ist dargestellt, wie ein Kontakt zwischen dem sich bewegenden Transportband 4 und den hin- und hergehenden Formbacken 1, 2 vermieden wird.

Während der umzuformende Ring 9 platt auf der Oberseite des Transportbandes 4 aufliegt, gleitet die Unterseite der jeweils hin- und hergehenden Formbacken 2 in einem Abstand 13 über das Transportband 4 hinweg.

Voraussetzung dafür ist, dass gemäß der Darstellung in **Figur 5** der mechanisch bearbeitete Ring 9 auf beiden Seiten, innen und außen, mit kantenverkürzenden Formelementen 14, insbesondere Radien und/oder Fasen, versehen ist. Dadurch liegt die jeweilige Formbacke 2 nur an der Mantelfläche des Ringes 9 an und es verbleibt der notwendige Abstand 13 zwischen Oberseite Transportband 4 und Unterseite Formbacke 2.

In Figur 6 sind in einer Vorderansicht des Nockenringes 11 diejenigen Stellen markiert, an denen Aufwerfungen 15 entstehen können. Diese treten insbesondere in den Bereichen auf, die die stärkste Umformung von rund in fast gerade erfahren. Das Ausmaß der möglichen Aufwerfungen ist abhängig vom Fließverhalten des Werkstoffes, vom Grad der Umformung und von der Materialdicke. Die Aufwerfungen können vermindert werden durch nachfolgendes Kaltpressen zwischen zwei flachen Werkzeugbacken oder durch mechanische Bearbeitung, insbesondere Schleifen, beseitigt werden.

### Bezugszeichenliste

| **Nr.** | **Bezeichnung** |
|---|---|
| 1 | Formbacke |
| 2 | Formbacke |
| 3 | Bewegungsrichtung Formbacke |
| 4 | Transportband |
| 5 | Umlenkrolle |
| 6 | Umlenkrolle |
| 7 | Mitnehmerstift |
| 8 | Zuführeindchtung |
| 9 | mechanisch bearbeiteter Ring |
| 10 | Richtung des Transportbandes |
| 11 | Nockenring |
| 12 | Behälter |
| 13 | Abstand |
| 14 | kantenverkürzendes Formelement |
| 15 | Aufwerfung |

## Patentansprüche

1. Verfahren zur Herstellung metallischer nichtrotationssymmetrischer Ringe mit über den Umfang im Wesentlichen konstanter Wanddicke, insbesondere Nockenringe aus zuvor hergestellten Kreisringen, mittels eines zwei Formbacken aufweisenden Formwerkzeuges, wobei die von der Rotationssymmetrie abweichende Form des Ringes durch eine Kaltumformung eines zuvor allseits mechanisch bearbeiteten Kreisringes hergestellt wird
**dadurch gekennzeichnet,**
**dass** bei der vorgeschalteten mechanischen Bearbeitung der Kreisring auf beiden Seiten, innen und außen, mit kantenverkürzenden Formelementen versehen und im Takt der zwei sich ständig schließenden und wieder öffnenden Formbacken der Kreisring dem Bereich zwischen den beiden Formbacken zugeführt und nach dem Schließen die Formbacken für einen kurzen Moment in der "Geschlossen"-Position verbleiben und nach dem Öffnen der nichtrotationssymmetrische Ring aus dem Bereich der beiden Formbacken entfernt wird.

2. Verfahren nach Anspruch 1
**dadurch gekennzeichnet,**
**dass** die Kaltumformung des Kreisringes in horizontaler Lage des Kreisringes erfolgt.

3. Verfahren nach Anspruch
**dadurch gekennzeichnet,**
**dass** zumindest die Innenkonturfläche der beiden Formbacken laufend geschmiert werden.

4. Vorrichtung zur Durchführung des Verfahrens nach Anspruch 1 mit einem zwei Formbacken (1,2) aufweisenden Formwerkzeug, dessen Innenkontur der Fertigkontur des nichtrotationssymmetrischen Ringes angenähert ist
**dadurch gekennzeichnet,**
**dass** in einem Rahmenbett die zwei als flache Scheiben ausgebildeten Formbacken (1, 2) einander gegenüberliegend geführt hin und her bewegbar (3) angeordnet sind und im Bereich zwischen den beiden Formbacken (1, 2) ein endloses, sich im Fertigungstakt und quer zu den Formbacken (1, 2) bewegendes Transportband (4), angeordnet ist, dessen Obertrum unmittelbar unterhalb der beiden Formbacken (1, 2) verläuft.

5. Vorrichtung nach Anspruch 4
**dadurch gekennzeichnet,**
**dass** der Abstand (13) zwischen der Unterseite der beiden Formbacken (1, 2) und der Oberseite des Transportbandes (4) mindestens 0,05 mm beträgt.

6. Vorrichtung nach Anspruch 5
**dadurch gekennzeichnet,**
**dass** auf dem Transportband (4) in der Mitte, in Längsrichtung gesehen, im Abstand voneinander senkrecht stehende Mitnehmerstifte (7) angeordnet sind.

7. Vorrichtung nach einem der Ansprüche 4 bis 6
**dadurch gekennzeichnet,**
**dass** die beiden einander gegenüberliegenden Stimflächen der beiden Formbacken (1, 2) mit je zwei Zentrierelementen versehen sind.

8. Vorrichtung nach Anspruch 7
**dadurch gekennzeichnet,**
**dass** bei einer Formbacke (2) das Zentriermittel als eine dreiecksartige Spitze ausgebildet und auf der anderen Formbacke (1) eine komplementär dazu ausgebildete Ausnehmung angeordnet ist.

9. Vorrichtung nach einem der Ansprüche 4 bis 8
**dadurch gekennzeichnet,**
**dass** dem Formwerkzeug eine Presse nachgeschaltet ist, die einen Ober- und Unterstempel aufweist.

10. Vorrichtung nach Anspruch 9
**dadurch gekennzeichnet,**
**dass** Formwerkzeug und Presse in einer gemeinsamen Umformeinrichtung integriert sind.

## Claims

1. Method for producing metallic, non rotationally symmetric rings with a wall thickness that is substantially constant around the circumference, in particular cam rings, from previously prepared circular rings, by means of a forming tool comprising two shaping jaws, such that the shape of the ring that deviates from rotational symmetry is produced by the cold deformation of a circular ring previously mechanically machined on all sides,
**characterised in that**
during the prior mechanical machining the circular ring is provided on both sides, inner and outer, with edge-shortening shape elements and in time with the continually closing and reopening shaping jaws the circular ring is moved into the area between the two shaping jaws, and after the shaping jaws have closed they remain for a short moment in the "closed" position and after they are opened the non rotationally symmetric ring is moved out of the area of the two shaping jaws.

2. Method according to Claim 1,
**characterised in that**
the cold deformation of the circular ring takes place with the circular ring in the horizontal position.

3. Method according to Claim 2,
**characterised in that**
at least the inner contour surfaces of the two shaping jaws are lubricated continuously.

4. Device for implementing the method according to Claim 1, having a forming tool that comprises two shaping jaws (1, 2) whose inside contour corresponds approximately to the final contour of the non rotationally symmetric ring,
**characterised in that**
the two shaping jaws (1, 2) formed as flat discs are arranged in a frame bed opposite one another and are guided to move in and out (3), and in the area between the two shaping jaws (1, 2) there is arranged an endless conveyor belt (4) which moves in time with the production cycle and transversely to the shaping jaws (1, 2), whoch upper stretch runs immediately below the two shaping jaws (1, 2).

5. Device according to Claim 4,
**characterised in that**
the distance (13) between the underside of the two shaping jaws (1, 2) and the top side of the conveyor belt (4) is at least 0.05 mm.

6. Device according to Claim 5,
**characterised in that**
driving pins (7) are arranged on the conveyor belt (4), in the middle as viewed in the longitudinal direction, which stand upright and are a distance apart from one another.

7. Device according to any of Claims 4 to 6,
**characterised in that**
the two surfaces of the shaping jaws (1, 2) that face one another are each provided with two centring elements.

8. Device according to Claim 7,
**characterised in that**
on one shaping jaw (2) the centring means are formed as a triangle-like projection, and on the other shaping jaw (1) a recess complementary thereto is arranged.

9. Device according to any of Claims 4 to 8,
**characterised in that**
a press is arranged after the forming tool, which comprises an upper and a lower ram.

10. Device according to Claim 9,
**characterised in that**
the forming tool and the press are integrated in a common deformation machine.

## Revendications

1. Procédé de fabrication d'anneaux métalliques ne présentant pas de symétrie de révolution et ayant une épaisseur de paroi essentiellement constante sur le pourtour, en particulier d'anneaux à cames, à partir d'anneaux circulaires fabriqués auparavant, au moyen d'un outil de formage présentant deux mâchoires de formage, la forme de l'anneau divergeant de la symétrie de révolution étant fabriquée par un formage à froid d'un anneau circulaire usiné mécaniquement de tout côté auparavant, **caractérisé en ce que**, lors de l'usinage mécanique antérieur, l'anneau, circulaire est pourvu des deux côtés, à l'intérieur et à l'extérieur, d'éléments de profil raccourcissant les arêtes, **en ce que** l'anneau circulaire est acheminé de manière synchronisée avec les deux mâchoires de formage se fermant et s'ouvrant en permanence vers la zone située entre les deux mâchoires de formage, **en ce que**, après la fermeture, les mâchoires de formage restent un court instant dans la position « fermée » et **en ce que**, après l'ouverture, l'anneau ne présentant pas de symétrie de révolution est retiré de la zone des deux mâchoires de formage.

2. Procédé selon la revendication 1,
**caractérisé en ce que** le formage à froid de l'anneau circulaire a lieu dans la position horizontale de l'anneau circulaire.

3. Procédé selon !a revendication 2,
**caractérisé en ce qu'**au moins la surface de contour intérieur des deux mâchoires de formage est en permanence lubrifiée.

4. Dispositif pour la mise en oeuvre du procédé selon la revendication 1 comportant un outil de formage présentant deux mâchoires de formage (1, 2) dont le contour intérieur est approximativement le contour fini de l'anneau ne présentant pas de symétrie de révolution, **caractérisé en ce que**, dans un bâti, les deux mâchoires de formage (1, 2) réalisées sous la forme de disques plats sont agencées de manière à pouvoir être déplacées dans un mouvement de va-et-vient (3), en étant guidées l'une en face de l'autre et, dans la zone située entre les deux mâchoires de formage (1, 2), il est agencé une bande transporteuse (4) sans fin se déplaçant de manière synchronisée avec la fabrication et transversalement aux mâchoires de formage (1, 2) dont le brin supérieur s'étend directement sous les deux mâchoires de formage (1, 2).

5. Dispositif selon la revendication 4,
**caractérisé en ce que** la distance (13) entre le dessous des deux mâchoires de formage (1, 2) et le dessus de la bande transporteuse (4) est au moins égale à 0,05 mm.

6. Dispositif selon la revendication 5,
**caractérisé en ce qu'**il est agencé sur la bande transporteuse (4) au milieu, vu dans le sens longitudinal, des broches d'entraînement (7) perpendiculaires situées à distance les unes des autres.

7. Dispositif selon l'une des revendications 4 à 6,
**caractérisé en ce que** les deux surfaces frontales se faisant face des deux mâchoires de formage (1, 2) sont pourvues chacune de deux éléments de centrage.

8. Dispositif selon la revendication 7,
**caractérisé en ce que**, pour une mâchoire de formage (2), le moyen de centrage est réalisé sous la forme d'une pointe triangulaire et, sur l'autre mâchoire de formage (1), il est agencé un évidement réalisé de manière complémentaire à celle-ci.

9. Dispositif selon l'une des revendications 4 à 8,
**caractérisé en ce qu'**une presse est installée en aval de l'outil de formage, laquelle présente un poinçon supérieur et un poinçon inférieur.

10. Dispositif selon la revendication 9,
**caractérisé en ce que** l'outil de formage et la presse sont intégrés dans un dispositif de formage combiné.
